# FASCICULE DE BREVET EUROPEEN

(11) **EP 1 290 763 B1**
(45) Date de publication et mention de la délivrance du brevet: **31.12.2008**
(21) Numéro de dépôt: 01951532.9
(22) Date de dépôt: 30.05.2001
(51) Int. Cl.: H01R 33/945, G08C 17/02, H05B 39/08, H02J 13/00

(54) **ALIMENTATION A DECOUPAGE POUR LAMPE A DECHARGE ET PROCEDE D'ALIMENTATION D'UNE LAMPE**
VORSCHALTGERÄT FÜR EINE ENTLADUNGSLAMPE UND BETRIEBSVERFAHREN FÜR EINE ENTLADUNGSLAMPE
SWITCHING POWER SUPPLY FOR DISCHARGE LAMP AND METHOD FOR POWERING A LAMP

(30) Priorité: 30.05.2000 WO PCT/FR00/01496
(43) Date de publication de la demande: 12.03.2003
(73) Titulaire: Lempia-Laboratoire d'Electronique, Mécanique, Pyrotechnique et Informatique Appliqué, 51100 Reims (FR)
(72) Inventeur: DENES, Alain, F-78180 Montigny le Bretonneux (FR)
(74) Mandataire: Hirsch & Associés
(86) Numéro de dépôt international: PCT/EP2001/006136
(87) Numéro de publication internationale: WO 2001/093379

(56) Documents cités:
- EP-A- 0 430 358
- EP-A- 0 889 675
- US-A- 3 837 332
- US-A- 4 523 128
- US-A- 5 485 057
- US-A- 5 834 908

## Description

La présente invention concerne une alimentation à découpage pour une lampe à décharge et un procédé d'alimentation de la lampe.

A l'heure d'aujourd'hui, il n'existe pas de solution simple, efficace et économique pour commander l'amorçage et gérer l'allumage d'une lampe à décharge, notamment une lampe de candélabre.

Il est notamment connu du document GB 1 287 149 un procédé selon le préambule de la revendication 1 et un point lumineux selon le préambule de la revendication 3. Ce document décrit un circuit de commande d'une lampe à décharge, comprenant un triac et un circuit résonnant. Ce circuit de commande a pour effet d'appliquer à la lampe une série de pics de tension élevée, supérieure à la tension de crête de l'alimentation en courant alternatif, assurant ainsi l'amorçage de la lampe, puis permet, en condition de service, de maintenir des tensions de décharge d'arcs à travers la lampe pouvant atteindre la tension de crête de l'alimentation secteur.

L'invention apporte une solution à un ou plusieurs de ces problèmes. L'invention a ainsi pour objet un procédé d'alimentation d'une lampe à décharge par une alimentation à découpage, comprenant les étapes d'application à la lampe d'une tension d'amorçage de la lampe, après l'amorçage de la lampe, d'application d'une tension de service inférieure à la tension d'amorçage

dans lequel l'alimentation à découpage comprend un circuit résonant alimentant la lampe, le circuit résonant fournissant à la lampe la tension d'amorçage lorsqu'une tension hachée à une première fréquence lui est appliquée et fournissant à la lampe la tension de service lorsqu'une tension hachée à une autre fréquence lui est appliquée.

Selon encore une variante, la tension de service est appliquée à la lampe après un temps déterminé d'application de la tension d'amorçage ou lorsqu'un seuil de courant traversant la lampe est atteint ou lorsqu'un seuil d'intensité lumineuse de la lampe est atteint.

L'invention concerne en outre un point lumineux comprenant une lampe à décharge une alimentation à découpage alimentant la lampe à décharge alimentant la lampe à décharge sélectivement avec au moins une tension d'amorçage et avec une tension de service inférieure à la tension d'amorçage, l'alimentation à découpage comprenant un circuit résonant (32) fournissant à la lampe la tension d'amorçage lorsqu'une tension hachée à une première fréquence lui est appliquée et fournissant à la lampe la tension de service lorsqu'une tension hachée à une autre fréquence lui est appliquée

Selon encore une variante, l'alimentation à découpage alimente la lampe avec la tension de service après l'amorçage.

Selon une autre variante, l'alimentation à découpage comprend des moyens pour déterminer la fin de l'amorçage en fonction de la durée d'application de la tension d'amorçage, en fonction de courant traversant la lampe ou en fonction de l'intensité lumineuse émise par la lampe.

Selon encore une autre variante, le circuit résonant est un circuit LC.

On peut en outre prévoir un point lumineux dans lequel l'alimentation à découpage comprend en outre des moyens de hachage de tension, un transformateur alimenté par les moyens de hachage et présentant une première sortie fournissant la tension d'amorçage, une deuxième sortie fournissant la tension de service, des moyens pour appliquer sélectivement la tension d'amorçage et la tension de service à la lampe.

Selon une variante, l'alimentation à découpage comprend en outre un émetteur/récepteur commandant l'allumage et/ou l'extinction de la lampe.

Selon encore une variante, l'alimentation à découpage comprend en outre un circuit de contrôle effectuant au moins l'une des mesures suivantes : mesure du courant électrique consommé par la lampe, mesure de la température extérieure ou du circuit de contrôle, mesure de la luminosité extérieure, mesure du déphasage entre courant et tension alimentant la lampe, mesure des vibrations extérieures, mesure des chocs extérieurs, le circuit de contrôle comprenant de préférence une mémoire de stockage d'une ou plusieurs mesures effectuées.

Selon encore une autre variante, l'émetteur/ récepteur transmet les mesures du circuit de contrôle.

D'autres caractéristiques et avantages de l'invention apparaîtront à la lecture de la description qui suit d'un mode de réalisation préféré de l'invention, donnée à titre d'exemple et en référence aux dessins annexés.
La figure 1 représente un schéma électronique d'une douille gigogne de candélabre selon un premier mode de réalisation de l'invention ;
La figure 2 illustre un schéma électronique d'un autre mode de réalisation d'une douille gigogne selon un aspect de l'invention ;
La figure 3 illustre la courbe de réponse en fréquence d'un circuit résonnant de l'exemple de la figure 2 ;
La figure 4 illustre une douille gigogne en coupe ;
La figure 5 illustre une variante d'une douille gigogne en coupe.
La figure 1 illustre une douille gigogne 10 de candélabre 1 selon un premier mode de réalisation de l'invention. Le candélabre comprend une ampoule 21 du type lampe à décharge électrique. Cette ampoule est connectée sur une douille 15. Les électrodes de cette douille 15 sont connectées à une unité de contrôle 18.

L'unité ou module de contrôle 18 de candélabre peut notamment remplir une ou plusieurs des fonctions suivantes :
- commander l'allumage ou l'extinction de la lampe du candélabre 1 ;
- gérer l'amorçage de la lampe ;
- varier la puissance d'alimentation délivrée à la lampe ;
- mesurer le courant électrique consommé par la lampe ;
- déterminer le déphasage entre le courant et la tension (cos φ) ;
- compenser le déphasage entre le courant et la tension (cos φ) ;
- mesurer la luminosité au niveau de la lampe ;
- mesurer la température extérieure ou à l'intérieur du module électronique.

Ces fonctions peuvent être mises en oeuvre de façon connue en soi.

Le module de contrôle 18 du candélabre pourra également stocker dans sa mémoire les données ainsi mesurées.

L'unité de contrôle peut commander une alimentation à découpage 19. Un premier mode de réalisation de l'alimentation à découpage est représenté à la figure 1. L'entrée de l'alimentation à découpage 19 est connectée à un pont de diode D3 pour redresser le courant. De préférence, un condensateur de lissage C9 et une diode zener D8 sont branchés en parallèles sur les sorties du pont de diode D8 pour lisser et stabiliser la tension redressée. La tension redressée, éventuellement lissée et stabilisée, est appliquée à l'enroulement primaire d'un transformateur Tr1 par l'intermédiaire d'un interrupteur commandé D7 pour hacher à fréquence élevée la tension appliquée au primaire du transformateur Tr1. L'interrupteur commandé D7 est en l'occurrence un thyristor, mais ce pourrait également être un transistor de puissance ou toute autre composant adapté. Le transformateur Tr1 présente un enroulement secondaire à plusieurs sorties délivrant chacune une tension différente. Les trois premières sorties de l'enroulement sont chacune branchées, via un interrupteur commandé respectif D4, D5, D6, à la sortie de l'alimentation à découpage 19, c'est-à-dire à la douille 15 destinée à recevoir l'ampoule 21. Les interrupteurs commandés D4, D5, D6 sont d'un type similaire à l'interrupteur D7.

L'alimentation à découpage 19 est particulièrement adaptée pour alimenter une ampoule 21 du type lampe à décharge électrique, et plus particulièrement, du type lampe à vapeur de mercure ou à vapeur de sodium.

Pour cela, l'entrée de l'alimentation à découpage 19 est alimentée, par exemple par une tension de 230 V du réseau. L'interrupteur D7 est commuté à une fréquence élevée comprise entre environ 30 kHz et 90 KHz. Dans notre exemple, la fréquence est de 60 KHz. Le signal haché ainsi obtenu est appliqué à l'enroulement primaire du transformateur Tr1.

L'enroulement secondaire du transformateur Tr1 présente une première sortie - celle correspondant à l'interrupteur D4 - qui délivre une tension suffisante pour provoquer l'amorçage de la lampe. Dans notre exemple, cette tension est de 600 V.

L'enroulement secondaire du transformateur Tr1 présente une deuxième sortie - celle correspondant à l'interrupteur D5 - qui délivre une tension correspondant à la tension nominale de service de la lampe. Dans notre exemple, cette tension est de 100 V.

L'enroulement secondaire du transformateur Tr1 peut présenter en outre une troisième sortie - celle correspondant à l'interrupteur D6 - qui délivre une tension correspondant à une tension un peu inférieure à la tension de service de la lampe, mais suffisante pour conserver la lampe allumée. Dans notre exemple, cette tension est de 90 V.

Pour amorcer la lampe, on ferme l'interrupteur D4 et on maintient ouvert les interrupteurs D5 et D6. Lorsque la lampe est amorcée, on ferme l'interrupteur D5 alors qu'on ouvre l'interrupteur D4 de sorte à appliquer la tension nominale de service à la lampe. Plusieurs méthodes peuvent être utilisées pour déterminer que la lampe est amorcée :
- soit par l'écoulement d'un temps fixe depuis le début de l'application de la tension d'amorçage - c'est-à-dire depuis la fermeture de l'interrupteur D4 ;
- soit en fonction du courant consommé par la lampe qui peut être déterminé par un circuit de mesure du courant classique à partir duquel le module de contrôle 18 peut commander les interrupteurs D4 et D5 ;
- soit en fonction de la luminosité détectée par un luxmètre. On peut par exemple placer un luxmètre à proximité de l'ampoule pour déterminer l'intensité lumineuse émise par la lampe. Le module de contrôle peut par exemple déterminer que l'amorçage est terminé au-delà d'un certain seuil de luminosité.

S'il est souhaité de diminuer la luminosité produite par la lampe, on ferme l'interrupteur D6 alors qu'on ouvre l'interrupteur D5 de sorte à appliquer la tension un peu inférieure à la tension nominale de service à la lampe.

L'homme du métier comprendra que la troisième sortie de l'enroulement secondaire est facultative. Au contraire, il est également possible d'avoir plusieurs sorties à l'enroulement secondaire délivrant chacune une tension respective située dans la plage de tension de fonctionnement nominal de la lampe ou plage de service.

L'alimentation à découpage 19 est avantageusement commandée par le module de contrôle 18 pour alimenter ou non l'ampoule 21 et/ou pour faire varier la puissance délivrée à l'ampoule 21.

L'utilisation d'une alimentation à découpage pour alimenter une lampe à décharge a plusieurs avantages :
- elle permet de se passer des accessoires de la lampe que sont l'amorceur et le ballast utilisés actuellement et qui présentent un poids et un volume plus important par rapport à l'alimentation à découpage ;
- une alimentation à découpage peut être placée dans une douille gigogne, détaillée par la suite, alors que l'amorceur et le ballast du type existant est trop volumineux et lourd ;
- les fronts raides de tension fournis par l'alimentation à découpage facilitent l'amorçage de la lampe ;
- la fréquence de découpage élevée évite le scintillement de la lampe.

La figure 2 illustre un autre mode de réalisation d'une alimentation à découpage 19. De façon générale et connue en soi, les circuits logique sont alimentés par des tensions de 5V. certaines ne sont pas représentées dans un souci de clarté. Cette alimentation à découpage comprend un circuit 31 fournissant une tension hachée. On peut pour cela, comme dans le premier mode de réalisation, utiliser une entrée de l'alimentation à découpage 19 connectée à un pont de diode D3 pour redresser le courant. Ce pont de diode peut par exemple être connectée à une alimentation 29 par le secteur. On peut utiliser un interrupteur général 30 pour établir ou interrompre l'alimentation générale de l'ampoule 21. L'interrupteur peut par exemple être commandée par le circuit de commande 35 détaillé par la suite. On peut également brancher un condensateur de lissage C9 et une diode zener D8 en parallèles sur les sorties du pont de diode D8 pour lisser et stabiliser la tension redressée.

La tension redressée, éventuellement lissée et stabilisée, est appliquée à un circuit résonnant 32 par l'intermédiaire d'interrupteurs commandés D7 pour hacher à fréquence élevée la tension appliquée aux bornes du circuit résonnant 32. Les interrupteurs D7 peuvent être commandés par un microcontrôleur du type IR2104. Le circuit résonnant 32 décrit ici est du type LC. On peut bien entendu utiliser tout type de circuit résonnant adéquat. L'ampoule 21 est connectée aux bornes du condensateur 33 du circuit résonnant.

Pour alimenter l'ampoule à la tension adéquate en fonction de sa phase de fonctionnement -amorçage ou service-, on utilise la courbe de réponse en fréquence du circuit résonnant. La figure 3 illustre un exemple de courbe de réponse en fréquence d'un circuit résonnant utilisable pour le circuit d'alimentation. On peut par exemple utiliser un circuit résonnant 32 avec un condensateur 33 de 20 nF et une inductance 34 de 0,2 mH. De façon générale, l'homme de métier déterminera les composants adéquats pour des tensions d'ampoule déterminées. Pour une fréquence de hachage donnée à l'entrée du circuit résonnant, on obtient une tension aux bornes du condensateur correspondante. Ce type d'alimentation peut en outre être utilisée avec différents types d'ampoules sans devoir être changé. Il suffit alors de modifier ses réglages en modifiant par exemple les fréquences de hachage utilisées.

Les fréquences de hachage peuvent être obtenues en utilisant un circuit de commande 35. Ce circuit de commande 35 comprend par exemple un microcontrôleur, tel que le modèle PIC18C2X2. Ce microcontrôleur est connecté sur une de ses bornes à un oscillateur 36. L'oscillateur 36 peut par exemple fournir sélectivement deux fréquences d'impulsions correspondant aux fréquences de hachage de service et d'amorçage.

Le circuit de commande 35 est de préférence connecté au circuit fournissant la tension hachée par l'intermédiaire d'un optocoupleur 39. On peut ainsi isoler galvaniquement le circuit de commande du circuit de hachage. Le circuit fournissant la tension hachée actionne les interrupteurs D7 à la fréquence qui lui est fournie par le circuit de commande 35.

Selon un procédé d'alimentation de l'ampoule, on alimente dans un premier temps le circuit résonnant avec une tension hachée à une fréquence donnée à laquelle correspond une tension d'amorçage de l'ampoules. Dans l'exemple de la figure 3, pour obtenir la tension d'amorçage de 3000V, le circuit résonnant est alimenté à une fréquence d'environ 85 KHz ou 75 KHz. On dimensionne de façon générale le circuit résonnant de sorte que la tension du pic de résonance du circuit soit supérieure à la tension d'amorçage. Dans l'exemple de la figure, on a un pic de résonance de 6000V à une fréquence de 80KHz. La tension d'amorçage peut être maintenue pendant un temps prédéterminé, ou maintenue jusqu'à l'obtention d'une valeur de courant prédéterminée, ou encore maintenue jusqu'à l'obtention d'une intensité lumineuse prédéterminée, comme cela a été décrit précédemment.

La fréquence de la tension hachée d'alimentation de l'ampoule est ensuite changée. On utilise alors une fréquence de hachage permettant d'obtenir une tension de service aux bornes de l'ampoule. Cette tension de service est inférieure à la tension d'amorçage. Dans l'exemple de la figure 3, pour obtenir une tension de service d'environ 500 V, le circuit résonnant est alimenté à une fréquence de 25 KHz ou 145KHz. On peut utiliser une fréquence de hachage de l'ordre de 150KHz pour limiter le scintillement ou le papillonnement de l'ampoule.

On utilise de préférence une fréquence de hachage d'amorçage et une fréquence d'amorçage de service disposées d'un même côté du pic de résonance. Dans l'exemple de la figure 3, on utilisera ainsi une fréquence d'amorçage de 85KHz en combinaison avec une fréquence de service de 145KHz ou une fréquence d'amorçage de 75KHz en combinaison avec une fréquence de service de 25KHz. Le temps de commutation entre la tension d'amorçage et la tension de service est ainsi réduit. On évite également une transition entre l'amorçage et le service à une fréquence fournissant une tension de pic de résonance. La durée de vie de l'ampoule est ainsi accrue.

On peut bien entendu faire varier l'intensité lumineuse de service en utilisant une plage de fréquence de hachage de service. On peut alors utiliser différentes fréquences de hachage dans cette plage. On peut par exemple diminuer la puissance consommée par l'ampoule, ce qui augmente proportionnellement la durée de vie de cette ampoule. On peut également modifier la fréquence de hachage pour modifier la couleur émise par l'ampoule. On peut par exemple commuter entre une première fréquence de service et une deuxième fréquence de service pour modifier la couleur d'illumination. Avec une telle alimentation, on peut obtenir deux couleurs d'illumination pour une intensité lumineuse donnée.

Il est possible de prévoir une boucle de contrôle 38 pour réaliser la régulation du courant de l'ampoule. On peut pour cela utiliser par exemple une boucle de contre-réaction en introduisant le courant mesuré et en l'asservissant à un courant de consigne. L'ajustement du courant peut être réalisé en modifiant la fréquence de hachage. On peut également utiliser un luxmètre pour réaliser un asservissement à une intensité lumineuse de consigne. On peut par exemple disposer le luxmètre à une distance suffisante de l'ampoule pour prendre également en compte l'intensité lumineuse environnante. Cette régulation permet par exemple d'éliminer les fluctuations de l'alimentation par le secteur. La durée de vie de la lampe et de l'ampoule est ainsi considérablement accrue. On peut utiliser un composant du type LST6NP pour la boucle de contrôle 38.

Il est également possible de contrôler des erreurs de fréquences de hachage. On peut par exemple utiliser un circuit 40, reliant le circuit de hachage 31 au circuit de commande 35. Ce circuit peut par exemple envoyer un signal d'erreur sur une broche du microcontrôleur 37, au cas où la fréquence de hachage sort d'une plage de fréquence déterminée. Le microcontrôleur peut alors requérir de l'oscillateur 36 une fréquence d'oscillation corrigée.

On peut également prévoir d'intégrer dans l'alimentation à découpage un circuit 41 de compensation de cos φ. On peut pour cela utiliser des circuits de compensation de cos φ connus en soi, tels que le Motorola MC33262. L'alimentation présente généralement intrinsèquement un cos φ très inférieur à 1, du fait de l'utilisation de bobines et de condensateurs. Un circuit de compensation permet de rapprocher le cos φ de l'alimentation d'une valeur de 1. l'alimentation de la lampe peut ainsi répondre à différentes législations concernant les perturbations et les harmoniques du courant.

Le circuit de compensation de cos φ est connecté sur les bornes de tension redressée du circuit redresseur D3. Le circuit de compensation de cos φ peut réaliser une mesure de la forme du courant redressé par l'intermédiaire d'un transformateur 43. En fonction de la forme du courant mesurée, le circuit de compensation de cos φ, actionne l'interrupteur 44 pour lisser le courant. Le circuit de compensation de cos φ peut également comprendre un shunt 42 pour mesurer le courant consommé par l'ampoule. Bien que le circuit de compensation de cos φ décrit précédemment soit du type actif, on peut bien entendu utiliser un circuit de compensation passif.

Afin d'obtenir une tension hachée constante indépendamment des cycles de la tension du secteur, il est possible d'utiliser un amplificateur d'erreur de transductance dans le circuit de compensation de cos φ. Ce circuit est connecté à un circuit multiplicateur simple quadrant de sorte à former une boucle de compensation. On peut incorporer un comparateur de surtension dans l'amplificateur pour éliminer des pics de tension lors de la mise en route de la lampe ou lors de la suppression de la charge. On limite ainsi également la production d'arcs électriques sur la lampe ainsi que les perturbations sur la boucle de contre-réaction.

Le circuit 41 de compensation de cos φ peut être connecté au circuit de hachage 31 par l'intermédiaire d'une diode D10. Le circuit de compensation de cos φ est ainsi protégé d'éventuels disfonctionnement du circuit de hachage.

Dans le cas où l'unité de contrôle de candélabre comprend des moyens pour mesurer le courant électrique consommé par la lampe, elle pourra avantageusement couper l'alimentation de la lampe du candélabre 1 en cas de surintensité mesurée pour sécuriser le candélabre. Dans ce cas, il est préférable que la remise en route de la lampe soit manuelle ou nécessite une commande envoyée à un module de contrôle du candélabre par exemple par un poste de supervision. La communication avec le poste de supervision peut par exemple s'effectuer au moyen d'un émetteur/récepteur 17 intégré dans la douille gigogne ou dans le candélabre.

Le candélabre ou la douille gigogne peuvent comprendre un capteur 44 de choc ou de vibration. Le capteur peut être connecté à l'unité de contrôle. L'unité de contrôle peut alors être paramétrée pour interrompre l'alimentation de l'ampoule lorsqu'un choc ou des vibrations dépassant un seuil prédéterminé sont détectés. Il est par exemple possible d'interrompre momentanément la lampe lors du passage de véhicules engendrant d'importantes vibrations. On peut ainsi augmenter la durée de vie de la lampe et de la douille. Le capteur de choc ou de vibrations est connu en soi. Ces fonctions peuvent être mises en oeuvre de façon connue en soi. Il est préférable de relier la douille de l'ampoule ou l'alimentation à découpage au boîtier de la lampe par l'intermédiaire d'un ou plusieurs silent-blocs ou amortisseurs appropriés. L'ampoule est ainsi mieux isolée d'éventuelles vibrations extérieures. Il est alors préférable de monter le capteur de vibrations 44 au niveau de la zone amortie de la lampe, par exemple à l'intérieur du circuit de commande 35 ou à un autre endroit approprié dans l'alimentation à découpage 19.

Des circuits annexes, tels que la détection de choc ou la mesure d'intensité, peuvent en outre être reliés à un microcontrôleur de l'unité de contrôle au moyen d'opto-coupleurs d'isolement galvanique.

Le circuit d'alimentation du candélabre peut être alimenté par une armoire. L'ouverture/fermeture du circuit d'alimentation par l'armoire peut se faire suivant la luminosité ambiante ou suivant des programmes horaires internes. Un module de contrôle de l'armoire peut également être prévu, par exemple pour stocker dans sa mémoire les données déterminées par des capteurs de fonctionnement, tels que les capteurs d'intensité ou de chocs.

Enfin, il est évident qu'une telle alimentation à découpage 19 n'est pas nécessairement placée à l'intérieur d'une douille gigogne. Elle pourrait être logée par exemple directement dans le candélabre.

En relation avec la figure 4, nous allons maintenant décrire une douille gigogne 10 particulièrement adaptée pour son utilisation dans un candélabre précédemment décrit.

La douille gigogne 10 comprend un boîtier 11 fermé par un couvercle 12. Une douille mâle 13 à vis - similaire à un culot de lampe - est agencée dans le fond 11a du boîtier 11 et fait saillie hors du boîtier 11. La douille mâle 13 est apte à être connectée dans une douille femelle 20 équipant un candélabre 1a. Le couvercle 12 tient par enclipsage sur le boîtier 11. Il peut en outre être collé pour assurer une étanchéité complète.

Un circuit imprimé 14a est agencé à l'intérieur du boîtier. La douille 13 est reliée électriquement au circuit imprimé 14a. Un deuxième circuit imprimé 14b est agencé dans le boîtier 11 entre le couvercle 12 et le circuit imprimé 14a. Une douille femelle 15 à vis est agencée dans le couvercle 12. Le circuit imprimé 14b comprend des lamelles 16 aptes à assurer le contact électrique avec une ampoule 21 correspondante lorsque celle-ci est vissée dans la douille 15.

En conséquence, la douille gigogne 10 est apte à être montée dans la douille femelle classique d'un candélabre qui habituellement reçoit directement l'ampoule qui est maintenant reçue par la douille femelle 15 de la douille gigogne 10. Bien évidemment, las douilles 13 et 15 peuvent être de tout type adapté, autre qu'à vis. En variante, la figure 4 propose une douille gigogne dans laquelle la douille mâle 13 est remplacée par un bornier de connexion 13a placé sur la face extérieure du fond 11a du boîtier 11 et par une tige filetée 13b également agencée sur la face extérieure du fond 11a pour permettre la fixation de la douille gigogne 10 à l'aide d'un écrou.

Les deux circuits imprimés 14a et 14b sont en liaison électrique l'un avec l'autre et comportent les circuits électroniques suivants, tels qu'illustrés par la figure 5 :
- un émetteur/récepteur radiofréquence 17 ;
- un module de contrôle électronique à microprocesseur 18 ;
- une alimentation à découpage 19.

L'émetteur/récepteur 17 est interfacé avec le module de contrôle 18 qui gère les communications de l'émetteur/récepteur 17. L'émetteur/récepteur 17 et le module de contrôle 18 sont connus en soi. En particulier, le module de contrôle 18 pourra comprendre une mémoire du type EEPROM pour stocker un numéro d'identification servant à l'adressage dans un réseau de candélabres. Il pourra aussi comprendre une cellule photosensible 18a agencée par exemple dans un orifice réalisé sur le couvercle ou dans une paroi latérale du boîtier 11 pour mesurer la luminosité extérieure au boîtier. Plus généralement, nous rappelons que le module de contrôle 18 pourra inclure une unité de contrôle de candélabre pouvant notamment remplir une ou plusieurs des fonctions suivantes :
- commander l'allumage ou l'extinction de la lampe montée dans la douille 15 de la douille gigogne 10 elle-même montée sur un candélabre 1a ou similaire ;
- gérer l'amorçage de cette lampe ;
- varier la puissance d'alimentation délivrée à cette lampe ;
- mesurer le courant électrique consommé par cette lampe ;
- déterminer le déphasage entre le courant et la tension (cos φ) ;
- compenser le déphasage entre le courant et la tension (cos φ);
- mesurer la température extérieure ou à l'intérieur du module électronique.

Ces fonctions peuvent être mises en oeuvre de façon connue en soi.

Dans le cas où l'unité de contrôle de candélabre comprend des moyens pour mesurer le courant électrique consommé par la lampe, elle pourra avantageusement couper l'alimentation de la lampe du candélabre 1 en cas de surintensité mesurée pour sécuriser le candélabre. Dans ce cas, il est préférable que la remise en route de la lampe soit manuelle ou nécessite une commande envoyée au module de contrôle du candélabre par le poste de supervision.

L'émetteur/récepteur 17 et le module de contrôle 18 sont alimentés en énergie par le biais de la douille 13 lorsque la douille gigogne 10 est montée dans une douille femelle 20 correspondante d'un candélabre ou similaire qui est alimentée électriquement.

De manière similaire, l'alimentation à découpage 19 reçoit son énergie depuis la douille 13 et ses sorties sont reliées aux lamelles 16 pour alimenter l'ampoule 21 lorsqu'elle est placée dans la douille 15.

A titre d'exemple, un boîtier 11 de diamètre 60 mm et de profondeur 50 mm peut suffire pour recevoir l'ensemble des composants susmentionnés.

Dans un autre mode de réalisation, l'émetteur/récepteur radio 17 est remplacé par un émetteur/récepteur à courant porteur.

Il suffit de monter une douille gigogne 10 selon l'invention sur un candélabre la au lieu et place de l'ampoule 21 habituelle. Autrement dit, la douille mâle 13 de la douille gigogne 10 est montée dans la douille femelle 20 du candélabre la qui reçoit habituellement l'ampoule 21, cette dernière étant montée dorénavant dans la douille femelle 15 de la douille gigogne 10.

Pour éteindre la lampe, il suffit par exemple dans le premier mode de réalisation d'ouvrir les interrupteurs D4, D5 et D6. Une autre possibilité consiste à maintenir ouvert l'interrupteur D7. Les interrupteurs D4, D5, D6 et D7 sont commandés par le module de contrôle 18.

L'enroulement secondaire du transformateur peut encore avoir avantageusement une sortie supplémentaire basse tension - par exemple de 12 Volts - pour alimenter par le biais d'un circuit 22 de redressement et filtrage, l'émetteur/récepteur 17 et le module de contrôle 18 et éventuellement encore d'autres circuits électronique.

L'homme du métier comprendra que l'alimentation à découpage 19 est un module indépendant des autres éléments logés dans la douille gigogne. Notamment, l'alimentation à découpage 19 peut être utilisée pour l'alimentation d'une lampe à décharge indépendamment de l'émetteur/récepteur 17. Il est ainsi possible de réaliser une douille gigogne ne comprenant pas d'émetteur/récepteur 17, mais incluant une alimentation à découpage du type 19 avec un module de commande spécifique pour commander les différents interrupteurs D4 à D7. Une telle douille gigogne pourra être utilisée notamment dans le cas où il n'est pas souhaité commander à distance la lampe.

Il est également possible de lui adjoindre seulement un récepteur à la place d'un émetteur/récepteur pour permettre la commande à distance de la lampe, mais pas de rapatrier des données relatives aux conditions de fonctionnement.

Bien entendu, la présente invention n'est pas limitée aux exemples et au mode de réalisation décrits et représentés, mais elle est susceptible de nombreuses variantes accessibles à l'homme de l'art.

## Revendications

1. Procédé d'alimentation d'une lampe à décharge (21) par une alimentation à découpage (19), comprenant les étapes :
- d'application à la lampe d'une tension d'amorçage de la lampe ; et
- après l'amorçage de la lampe, d'application d'une tension de service inférieure à la tension d'amorçage,
dans lequel :
- l'alimentation à découpage (19) comprend un circuit résonant (32) alimentant la lampe; **caractérisé en ce que**
- le circuit résonant fournit à la lampe la tension d'amorçage lorsqu'une tension hachée à une première fréquence lui est appliquée et fournit à la lampe la tension de service lorsqu'une tension hachée à une autre fréquence lui est appliquée,

2. Le procédé d'alimentation selon la revendication 1, dans lequel la tension de service est appliquée à la lampe après un temps déterminé d'application de la tension d'amorçage ou lorsqu'un seuil de courant traversant la lampe est atteint ou lorsqu'un seuil d'intensité lumineuse de la lampe est atteint.

3. Point lumineux (I) comprenant :
- une lampe à décharge (21) ; et
- une alimentation à découpage (19) alimentant la lampe à décharge sélectivement avec au moins une tension d'amorçage et avec une tension de service inférieure à la tension d'amorçage, **caractérisé en ce que** l'alimentation à découpage comprend un circuit résonant (32) fournissant à la lampe la tension d'amorçage lorsqu'une tension hachée à une première fréquence lui est appliquée et fournissant à la lampe la tension de service lorsqu'une tension hachée à une autre fréquence lui est appliquée.

4. Le point lumineux de la revendication 3, dans lequel l'alimentation à découpage alimente la lampe avec la tension de service après l'amorçage.

5. Le point lumineux de la revendication 4, dans lequel l'alimentation à découpage comprend des moyens (38) pour déterminer la fin de l'amorçage en fonction de la durée d'application de la tension d'amorçage, en fonction de courant traversant la lampe ou en fonction de l'intensité lumineuse émise par la lampe.

6. Le point lumineux selon l'une quelconque des revendications 3 à 5, dans lequel le circuit résonant (32) est un circuit LC.

7. Le point lumineux selon l'une quelconque des revendications 3 à 6, dans lequel l'alimentation à découpage comprend en outre :
- des moyens de hachage de tension (D7) ;
- un transformateur (Trl) alimenté par les moyens de hachage et présentant :
- une première sortie fournissant la tension d'amorçage ;
- une deuxième sortie fournissant la tension de service ;
- des moyens (18, D4, D5, D6) pour appliquer sélectivement la tension d'amorçage et la tension de service à la lampe.

8. Le point lumineux selon l'une quelconque des revendications 3 à 7, dans lequel l'alimentation à découpage comprend en outre un émetteur/récepteur (17) commandant l'allumage/l'extinction de la lampe.

9. Le point lumineux selon l'une quelconque des revendications 3 à 8, dans lequel l'alimentation à découpage comprend en outre un circuit de contrôle (18) effectuant au moins l'une des mesures suivantes :
- mesure du courant électrique consommé par la lampe ;
- mesure de la température extérieure ou du circuit de contrôle ;
- mesure de la luminosité extérieure ;
- mesure du déphasage entre courant et tension alimentant la lampe ;
- mesure des vibrations extérieures ;
- mesure des chocs extérieurs ;
le circuit de contrôle comprenant de préférence une mémoire de stockage d'une ou plusieurs mesures effectuées.

10. Le point lumineux selon les revendications 8 et 9, dans lequel l'émetteur/ récepteur transmet les mesures du circuit de contrôle.

## Claims

1. A method for powering a discharge lamp (21) with a switch mode power supply (19), comprising the steps:
- of applying a lamp startup voltage to the lamp; and
- after starting the lamp, of applying a service voltage lower than the startup voltage, in which:
- the switch mode power supply (19) comprises a resonant circuit (32) supplying the lamp; **characterized in that**
- the resonant circuit provides the startup voltage to the lamp when a voltage chopped at a first frequency is applied thereto and provides the service voltage to the lamp when a voltage chopped at another frequency is applied thereto.

2. The power supply method as claimed in claim 1, in which the service voltage is applied to the lamp after a specific duration of startup voltage application or when a threshold of current flowing through the lamp is reached or when a threshold of light intensity of the lamp is reached.

3. A light source (1) comprising:
- a discharge lamp (21); and
- a switch mode power supply (19) supplying the discharge lamp selectively with at least one startup voltage and with a service voltage lower than the startup voltage, **characterized in that** the chopping power supply comprises a resonant circuit (32) providing the startup voltage to the lamp when a voltage chopped at a first frequency is applied thereto and providing the service voltage to the lamp when a voltage chopped at another frequency is applied thereto.

4. The light source of claim 3, in which the switch mode power supply supplies the lamp with the service voltage after startup.

5. The light source of claim 4, in which the switch mode power supply comprises means (38) for determining the end of the startup as a function of the duration of startup voltage application, as a function of the current flowing through the lamp or as a function of the light intensity emitted by the lamp.

6. The light source of any one of claims 3 to 5, in which the resonant circuit (32) is an LC circuit.

7. The light source of any one of claims 3 to 6, in which the switch mode power supply further comprises:
- voltage chopping means (D7);
- a transformer (Tr1) supplied by the chopping means and having:
- a first output providing the startup voltage;
- a second output supplying the service voltage;
- means (18, D4, D5, D6) for selectively applying the startup voltage and the service voltage to the lamp.

8. The light source of any one of claims 3 to 7, in which the switch mode power supply further comprises a transceiver (17) controlling the ignition/extinction of the lamp.

9. The light source as claimed in any one of claims 3 to 8, in which the switch mode power supply further comprises a control circuit (18) carrying out at least one of the following measurements:
- measurement of the electric current consumed by the lamp;
- measurement of the external temperature or of the control circuit;
- measurement of the external brightness;
- measurement of the phase shift between current and voltage supplying the lamp;
- measurement of external vibration;
- measurement of external shock;
the control circuit preferably comprising a memory for storing one or more of the measurements carried out.

10. The light source of claims 8 and 9, in which the transceiver transmits the measurements from the control circuit.

## Patentansprüche

1. Verfahren zum Versorgen einer Entladungslampe (21) durch ein Schaltnetzteil (19), das die folgenden Schritte aufweist:
- Anlegen einer Zündspannung der Lampe an die Lampe; und
- nach dem Zünden der Lampe, Anlegen einer Betriebsspannung, die kleiner ist als die Zündspannung,
wobei:
- das Schaltnetzteil (19) einen Resonanzkreis (32) aufweist, der die Lampe versorgt, **dadurch gekennzeichnet, dass**
- der Resonanzkreis der Lampe die Zündspannung liefert, wenn eine zerhackte Spannung mit einer ersten Frequenz an ihn angelegt wird, und der Lampe die Betriebsspannung liefert, wenn eine zerhackte Spannung mit einer anderen Frequenz an ihn angelegt wird.

2. Verfahren zum Versorgen nach Anspruch 1, bei dem die Betriebsspannung an die Lampe nach einer bestimmten Zeit des Anlegens der Zündspannung oder wenn ein Schwellenwert des Stroms, der die Lampe durchquert, erreicht ist, oder wenn ein Lichtstärkenschwellenwert der Lampe erreicht ist, angelegt wird.

3. Leuchtpunkt (1) mit:
- einer Entladungslampe (21); und
- einem Schaltnetzteil (19), das die Entladungslampe selektiv mit mindestens einer Zündspannung und mit einer Betriebspannung versorgt, die kleiner ist als die Zündspannung, **dadurch gekennzeichnet, dass** das Schaltnetzteil einen Resonanzkreis (32) aufweist, der der Lampe die Zündspannung liefert, wenn eine zerhackte Spannung mit einer ersten Frequenz an ihn angelegt wird, und der Lampe eine Betriebsspannung liefert, wenn eine zerhackte Spannung mit einer anderen Frequenz an ihn angelegt wird.

4. Leuchtpunkt nach Anspruch 3, bei dem das Schaltnetzteil die Lampe mit der Betriebsspannung nach dem Zünden versorgt.

5. Leuchtpunkt nach Anspruch 4, bei dem das Schaltnetzteil Mittel (38) aufweist, um das Ende des Zündens in Abhängigkeit von der Anlegungsdauer der Zündspannung, in Abhängigkeit von dem Strom, der die Lampe durchquert, oder in Abhängigkeit von der Lichtstärke, die von der Lampe abgegeben wird, zu bestimmen.

6. Leuchtpunkt nach einem der Ansprüche 3 bis 5, bei dem der Resonanzkreis (32) eine LC-Schaltung ist.

7. Leuchtpunkt nach einem der Ansprüche 3 bis 6, bei dem das Schaltnetzteil ferner Folgendes aufweist:
- Mittel zum Zerhacken der Spannung (D7);
- einen Transformator (Tr1), der von den Mitteln zum Zerhacken gespeist wird und Folgendes aufweist:
- einen ersten Ausgang, der die Zündspannung liefert;
- einen zweiten Ausgang, der die Betriebsspannung liefert,
- Mittel (18, D4, D5, D6) zum selektiven Anlegen der Zündspannung und der Betriebsspannung an die Lampe.

8. Leuchtpunkt nach einem der Ansprüche 3 bis 7, bei dem das Schaltnetzteil ferner einen Empfänger/Sender (17) aufweist, der das Zünden/Erlöschen der Lampe steuert.

9. Leuchtpunkt nach einem der Ansprüche 3 bis 8, bei dem das Schaltnetzteil ferner eine Steuerschaltung (18) aufweist, die mindestens eine der folgenden Messungen ausführt:
- Messen des von der Lampe verbrauchten elektrischen Stroms,
- Messen der äußeren Temperatur oder der Steuerschaltung,
- Messen der äußeren Lichtstärke,
- Messen der Phasenverschiebung zwischen dem Strom und der Spannung, die die Lampe versorgen;
- Messen der externen Schwingungen;
- Messen der externen Stöße;
wobei die Steuerschaltung vorzugsweise einen Speicher zum Speichern einer oder mehrerer durchgeführter Messungen aufweist.

10. Leuchtpunkt nach den Ansprüchen 8 und 9, bei dem der Sender/Empfänger die Messungen der Steuerschaltung überträgt.
